# EUROPÄISCHE PATENTSCHRIFT

(11) **EP 2 522 438 B1**
(45) Veröffentlichungstag und Bekanntmachung des Hinweises auf die Patenterteilung: **30.07.2014**
(21) Anmeldenummer: 12001289.3
(22) Anmeldetag: 28.02.2012
(51) Int. Cl.: B05C 17/005

(54) **Verschluss- und Ausdrückkolben für Kartuschen für plastische Massen und Verfahren zum Einsetzen eines solchen Kolbens in eine Kartusche**
Closure and expression plunger for cartridges for plastic masses and method for inserting such a plunger into a cartridge
Pistons de fermeture et d'impression pour cartouches pour masses plastiques et procédé d'insertion d'un tel piston dans une cartouche

(30) Priorität: 09.05.2011 DE 102011100976
(43) Veröffentlichungstag der Anmeldung: 14.11.2012
(73) Patentinhaber: Ritter GmbH, 86830 Schwabmünchen (DE)
(72) Erfinder: Ritter, Frank, 87745 Eppishausen/Weiler (DE); Wolf, Oliver, 86836 Untermeitingen (DE)
(74) Vertreter: Gallo, Wolfgang

(56) Entgegenhaltungen:
- WO-A1-99/47433
- DE-U1- 20 319 464
- DE-U1-202006 015 313
- DE-U1-202008 007 834

## Beschreibung

Die Erfindung betrifft einen Verschluß- und Ausdrückkolben aus elastischem Kunststoff für Kartuschen für plastische Massen, der eine Entlüftefunktion aufweist, die das Entweichen von zwischen dem Kolben und der Füllmasse der Kartusche beim Einsetzen des Kolbens in das offene hintere Kartuschenende nach dem Befüllen der Kartusche ermöglicht.

Kolben mit Entlüftefunktion sind seit langem bekannt. Bei früher üblichen derartigen Kolben mit nach rückwärts weisenden, mit der Kartuscheninnenwand zusammenwirkenden Dichtlippen ergab sich die Entlüftefunktion von selbst, weil die zum Erzielen einer guten Abdichtung notwendigerweise relativ weichen Dichtlippen bei dem Einsetzen des Kolbens in das hintere Kartuschenende unter dem Druck der komprimierten eingeschlossenen Luft zwischen Kolben und Füllmasse die Dichtlippen zurückbewegte und die eingeschlossene Luft entweichen ließ.

Im Zuge der Weiterentwicklung derartiger Kolben wurde aber erkannt, dass, zumal bei höheren Auspressdrücken, die herkömmlichen, rückwärts weisenden Dichtlippen des Kolbens für eine saubere Abdichtung nicht ausreichen, da beim Ausdrücken auch der Gegendruck des Materials auf die Dichtlippen wirkt, so dass diese nicht mehr vollkommen dicht an der Kartuschenwand anliegen und Füllmaterialfilme sich zwischen den Dichtlippen und der Kartuschenwand ausbilden. Man ist deshalb dazu übergegangen, am vorderen Bereich des Kolbens eine nach vorne weisende Dichtlippe vorzusehen, die bei zunehmendem Auspressdruck durch den Gegendruck des Füllmaterials stärker an die Kartuscheninnenwand angedrückt wird und bessere Abdichtungsergebnisse ergibt.

Allerdings ist bei Verwendung einer nach vorne weisenden Dichtlippe keine selbsttätige Entlüftung des Kolbens mehr möglich, wenn dieser in die befüllte Kartusche eingesetzt wird. Man hat deshalb Ventile in solchen Kolben entwickelt, die ein Ventilelement haben, das durch ein Kolbensetzwerkzeug beim Einsetzen des Kolbens in das hintere Kartuschenende das Ventilelement öffnen, das sich anschließend elastisch wieder schließt.

Solche Ventilanordnungen sind allerdings auch nicht unproblematisch. Insbesondere müssen Vorkehrungen getroffen werden, dass kein Füllmaterial in die Entlüftungskanäle durch den Ventilmechanismus eindringen kann, das ein sauberes Schließen des Ventils verhindern könnte, da sonst durch die bleibende Undichtigkeit des Ventils und das allmähliche Eindringen von Umgebungsluftbestandteilen zum Verderben des Kartuscheninhalts führen würde.

Es wurde daher zur Vermeidung der Notwendigkeit eines Ventilmechanismus auch schon vorgeschlagen, einen derartigen Kolben mit nach vorne weisender Dichtlippe und ein zugehöriges Setzwerkzeug so auszubilden, dass beim Einsetzen des Kolbens in das hintere Kartuschenende dünne Finger des Setzwerkzeugs die nach vorne weisende Dichtlippe stellenweise etwas von der Kartuscheninnenwand abheben, so dass eingeschlossene Luft entweichen kann. Auch das ist allerdings nicht vollkommen unproblematisch, da eine gewisse Gefahr der Beschädigung der Dichtlippe durch die Finger des Setzwerkzeugs besteht, und überdies das Setzwerkzeug kompliziert ist.

Außerdem hat sich gezeigt, dass das Setzen von Kolben mit nach vorne weisender Dichtlippe nicht unproblematisch ist und dabei die Gefahr der Beschädigung der nach vorne weisenden Dichtlippe besteht.

Eine Abwandlung eines Setzwerkzeugs der eben beschriebenen Art ist aus der WO 99/47 433 A1 bekannt, wo das Setzwerkzeug einen sich vorne konisch verjüngenden Ring aufweist, der in eine entsprechende, an der Kolbenrückseite gebildete V-Nut eingreift und beim Vorschieben den Kolbendurchmesser leicht reduziert, so daß am Umfang Luft entweichen kann.

Aus der DE 20 2006 015 313 U1 ist ein Beispiel eines Kolbens mit Entlüfteventil bekannt, wie Eingangs angesprochen.

Aus der DE 20 2008 007 834 U1 ist ein Kolben bekannt, der keine nach vorne weisende Dichtlippe hat, diese sind vielmehr rückwärtsweisend. Über das Entlüften ist dort nichts gesagt.

Aus der DE 203 19 464 U1 ist ein Kolben bekannt, der zwar eine nach vorne weisende Dichtlippe hat, die allerdings an ihrer der Kartuscheninnenwand zugewandten Außenseite so ausgebildet ist, daß sie dort ein an der Kartuscheninnenwand anliegendes vorspringendes Profil mit einer rückwärts weisenden Schrägfläche hat, die es ermöglicht, daß komprimierte Luft zwischen dem Kolben und der Füllmasse der Kartusche beim Einsetzen die Dichtlippe etwas von der Kartuscheninnenwand abhebt, um einen Ringspalt entstehen zu lassen, durch den Restluft nach außen entweichen kann. Der Nachteil einer solchen Anordnung besteht aber, wie auch bei rückwärts weisenden Dichtlippen, darin, daß die Füllmasse hier ebenfalls eine Undichtigkeit erzeugen kann.

Der Erfindung liegt daher die Aufgabe zugrunde, einen Kolben mit nach vorne weisender Dichtlippe mit Entlüftefunktion zu schaffen, der ohne Entlüfteventil auskommt und beim Einsetzen in eine Kartusche eine zuverlässige Entlüftung ermöglicht. Vorzugsweise soll auch noch die Gefahr der Beschädigung der nach vorne weisenden Dichtlippe weitgehend vermindert werden.

Alternativ liegt der Erfindung die Aufgabe zugrunde, ein Verfahren zu schaffen, mit dem ein Kolben mit nach vorne weisender Dichtlippe, der nicht selbst mit einer besonderen, eine Entlüftefunktion bewirkenden Gestaltung ausgebildet ist, in eine Kartusche unter gleichzeitiger Erzeugung einer Entlüftung eingesetzt werden kann.

Diese Aufgabe wird gemäß der Erfindung durch die in den unabhängigen Ansprüchen 1 und 2 angegebenen alternativen Ausgestaltungen eines Kolbens oder durch das im unabhängigen Anspruch 3 angegebene Einsetzverfahren gelöst.

Die Entlüftung beim Setzen des Kolbens erfolgt erfindungsgemäß jeweils in der Weise, dass der Kolben durch die auf ihn einwirkende Setzkraft durch Erzeugen einer leichten Biegeverformung um eine diametrale Querachse in einen geringfügig unrunden Zustand versetzt wird, wodurch die nach vorne weisende Dichtlippe nicht mehr perfekt am gesamten Umfang der Kartuscheninnenwand anliegt, sondern an diametral gegenüberliegenden Bereichen Undichtigkeitkeiten erzeugt werden, durch welche die Kobenentlüftung stattfindet. Der Kolben oder das benutzte Setzwerkzeug ist zu diesem Zweck so ausgebildet, dass bei Einwirken der Setzkraft durch den Druck des Setzwerkzeugs auf den Kolben diese Verformung erzeugt wird.

Die weiteren Einzelheiten der Erfindung ergeben sich aus der nachfolgenden Beschreibung von Ausführungsbeispielen unter Bezugnahme auf die anliegenden Zeichnungen. In den Zeichnungen zeigen:
- die Fig. 1a und 1b: einen dem Stand der Technik entsprechenden Kolben in perspektivischer Ansicht und im Axialschnitt,
- die Fig. 2a und 2b: einen Kolben mit modifizierter Dichtlippe in perspektivischer Ansicht und im Axialschnitt,
- die Fig. 3a, 3b, 3c, 3d, 3e und 3f: einen modifizierten Kolben in perspektivischer Ansicht, gerader Draufsicht, perspektivischer Untersicht, gerader Untersicht, Seitenansicht und im Axialschnitt,
- die Fig. 4a, 4b und 4c: ein Setzwerkzeug in zwei um 90° zueinander gedrehten Ansichten sowie in Draufsicht, und
- Fig. 5: ein abgewandeltes Setzwerkzeug in perspektivischer Ansicht.

Die in den Zeichnungen dargestellten Kolben bestehen alle jeweils aus einer etwas nach vorne gewölbten Kolbenplatte 1 und einer sich daran rückwärts anschließenden zylindrischen Schürze 2.

Der Übergangsbereich zwischen der Kolbenplatte 1 und der Schütze 2 ist mit einem nach vorne öffnenden V-Querschnittsprofil ausgebildet, so dass am Umfang der Kolbenplatte 1 eine nach vorne weisende, schräg vorwärts und auswärts verlaufende Dichtlippe 3 gebildet ist, die mit der Kartuscheninnenwand zusammenwirkt. An der Außenseite der Schürze sind weitere, axial beabstandete, aber nach hinten weisende Dichtlippen 4 gebildet, die ebenfalls mit der Kartuscheninnenwand zusammenwirken.

An der Rückseite der Kolbenplatte 1 ist ein radial innerer, etwa zylindrisch ausgebildeter und über eine kurze Distanz nach hinter vorstehender Ring 5 angeformt, der als Setzring bezeichnet wird und beim Einsetzen des Kolbens in das offene hintere Kartuschenende einerseits zentrierend mit dem Setzwerkzeug zusammenwirkt, andererseits die vom Setzwerkzeug ausgeübte axiale Schubkraft aufnimmt und auf die Kolbenplatte überträgt. Weiter ist an der Rückseite der Kolbenplatte ein radial äußerer, nach hinten vorspringender Ring 6 angeformt, der konisch ist und einen schräg rückwärts und einwärts zur Kolbenachse hin verlaufenden Querschnitt hat und über den Setzring 5 axial nach hinten vorspringt. Dieser radial äußere Ring 6 dient zur Übertragung der Schubkraft eines Auspressstempels beim Ausdrücken der Kartusche auf den Kolben, wobei seine konische Gestaltung bewirkt, dass die nach vorne weisende Dichtlippe 3 sich nach außen zu spreizen sucht und dadurch deren dichtende Anlage mit der Kartuscheninnenwand verstärkt wird.

Alle diese bisher beschriebenen Merkmale sind an sich bekannt. Der in den Fig. 1a und 1b dargestellte Kolben weist nur diese Merkmale auf.

Der in den Fig. 2a und 2b dargestellte Kolben unterscheidet sich davon durch das weitere Merkmal, dass die nach vorne weisende Dichtlippe 3 an ihrer Innenseite eine kranzartige Anordnung von mit gleichen Umfangsabständen verteilt angeordneten kleinen radialen Rippen 7 aufweist, die an der inneren, also der Kolbenachse zugewandten Seite der Dichtlippe angeordnet sind. Sie sind mit keinem anderen Teil des Kolbens verbunden. Sie stehen axial nach vorne etwas über die Dichtlippe 3 vor und haben jeweils eine nach außen weisende schräge Rampenfläche 8, die schräg rückwärts und auswärts verläuft und in die Dichtkantenfläche der Dichtlippe 3 übergeht.

Diese kleinen Rippen 7 bilden mit ihren Rampenfläche 8 Einführhilfen beim Einsetzen des Kolbens in das rückwärtige Kartuschenende, in dem sie zentrierend wirken und sicherstellen, dass die nach vorne weisende Dichtlippe 3 sich mit der rückwärtigen Kantenfläche der Kartuschenwand nicht verhaken kann und insbesondere die Kartuschenwand, etwa aufgrund einer bestehenden leichten Unrundheit, der Kolbenplatte 1 hinein geraten kann.

Der in den Fig. 3a bis 3f dargestellte Kolben ist mit weiteren Merkmalen ausgebildet, die, wie im folgenden noch beschrieben wird, alternativ oder kumulativ zur Anwendung kommen können, um eine Entlüftefunktion des Kolbens beim Einsetzen in das hintere Kartuschenende ohne Notwendigkeit eines Ventils bewerkstelligen zu können.

Wie man aus der perspektivischen Ansicht und der Draufsicht nach den Fig. 3a und 3b sowie aus dem Axialschnitt nach Fig. 3f erkennen kann, ist dieser Kolben wiederum mit an der nach vorne weisenden Dichtlippe 3 angeordneten radialen Rippen 7 ausgebildet, die aber nun, im Gegensatz zu der Anordnung bei dem Kolben nach den Fig. 2a und 2b, nicht freistehend nur an der Dichtlippe angeordnet sind, sondern an der Kolbenplatte 1 angebunden sind. Diese wiederum Rampenflächen 8 bildenden Rippen 7 sind beiderseits einer in Fig. 3b eingezeichneten, einer durch zwei Radiallinien gebildeten Durchmesserlinie entsprechender Querachse symmetrisch angeordnet, wobei aber die jeweils der Querachse nächstgelegenen Rippen voneinander einen Abstand haben, der wesentlich größer als die übrigen Rippenabstände ist.

Weiter weist bei der Ausführungsform des Kolbens nach den Fig. 3a bis 3f, die die Untersichten nach den Fig. 3c und 3b zeigen, der Setzring 4 an zwei diametral gegenüberliegenden Stellen jeweils eine Erhebung in Gestalt eines über den übrigen Setzring 5 nach hinten vorstehenden Noppen 9 auf. Diese beiden Noppen sind auf der gleichen (in Fig. 3b eingezeichneten) Durchmesserlinie bzw. Querachse angeordnet, bezüglich derer die Rippen 7 beiderseits angeordnet sind.

Die Noppen 9 können alternativ zu oder kumulativ mit an der Kolbenplatte 1 angebundenen Rippen 7 vorgesehen sein.

Die nicht drehsymmetrisch, sondern lediglich in Bezug auf die Durchmesserlinie bzw. Querachse in Fig. 3b achsensymmetrisch angeordneten, mit der Kolbenplatte 1 verbundenen Rippen 7 führen dazu, dass die Biegesteifigkeit des Kolbens nicht mehr drehsymmetrisch ist, sondern dass die Biegesteifigkeit um die in Fig. 3b eingezeichnete Durchmesserlinie bzw. Querachse weicher ist als um jede andere Durchmesserlinie. Bei Ausübung eines Axialdrucks auf den Setzring 5 durch ein Setzwerkzeug, auch wenn die Noppen 9 nicht vorhanden sind, wird der Kolben, weil der Setzring 5 auf einem Radius zwischen der Kolbenachse und der Schürze 2 angeordnet ist, einer Biegebeanspruchung ausgesetzt, die sich aufgrund der Anbindung der Rippen 7 an die Kolbenplatte 1 auf die nach vorne weisende Dichtlippe 3 überträgt. Weil aber der Kolben in Bezug auf die in Fig. 3b eingezeichnete Durchmesserlinie biegeweicher ist als quer dazu, erfolgt bei Ausübung des Setzdrucks auf den Setzring 5 eine geringfügige Durchbiegung des Kolbens um diese Querachse, wodurch an quer dazu diametral gegenüberliegenden Bereichen die Abdichtung der Dichtlippe 3 mit der Kartuscheninnenwand vermindert wird und eine Entlüftung stattfinden kann.

Die Anbindung der Dichtlippe 3 an der Kolbenplatte 1 über die Rippen 7 beschränkt zwar die freie Beweglichkeit der Dichtlippe 3 in radialer Richtung, jedoch ist wegen deren divergierender Gestalt in Verbindung mit der gewölbten Kolbenplatte 1 trotzdem noch genügend radial federnde Bewegungsmöglichkeit für die Dichtlippe 3 vorhanden, um eine saubere Abdichtung mit der Kartuscheninnenwand zu gewährleisten.

Bei Vorhandensein der Noppen 9 an der hinteren Endfläche des Setzrings 5 wird die erwähnte Biegung des Kolbens um die genannte Querachse schon dadurch erzeugt, dass das Setzwerkzeug nicht mehr über den Umfang des Setzrings 5 verteilt gleichmäßig mit seinem Axialdruck an diesem angreift, sondern an zwei diametral entlang dieser Querachse gegenüberliegenden Stellen des Setzrings.

Solche Noppen 9 können daher auch bei Kolbenausführungsformen, wie sie in den Fig. 1a und 1b sowie 2a und 2b dargestellt sind, vorgesehen werden, womit dann mit einem üblichen unveränderten Setzwerkzeug der gleiche Effekt der Herbeiführung einer leichten Durchbiegung des Kolbens um die Querachse bzw. Durchmesserlinie, auf welcher die beiden Noppen 9 liegen, herbeizuführen und dadurch eine Entlüftefunktion zu erzeugen.

Damit ist also, um eine Kolbenentlüftung beim Einsetzen in das hintere Kartuschenende bewerkstelligen zu können, damit die eingeschlossene Luft zwischen Füllmasse und Kolben austreten kann, keinerlei Ventil am Kolben mehr erforderlich, das fertigungstechnisch aufwendig wäre und irgendwelche Probleme in der Praxis hervorrufen könnte.

Die gleiche Funktion der Entlüftung eines Kolbens ohne Notwendigkeit eines Entlüfteventils kann aber bei einem den Stand der Technik entsprechenden Kolben nach den Fig. 1a und 1b oder bei einem Kolben nach den Fig. 2a und 2b, wo der Setzring 5 jeweils eine gerade hintere Endfläche hat, also keine Noppen 9 vorgesehen sind, erreicht werden, indem ein modifiziertes Setzwerkzeug benutzt wird, wie es in den Fig. 4a bis 4c oder 5 dargestellt ist.

Das Setzwerkzeug weist dort jeweils einen vorspringenden mittigen zylindrischen Teil 10 auf, der zentrierend in den Setzring 5 eingreift, und einen dazu abgestuften, im Durchmesser größeren zylindrischen Teil 11 auf, der mit seiner vorderen Endfläche an der rückwärtigen Endfläche des Setzrings 5 angreift und den Axialschub auf diesen überträgt.

Erfindungsgemäß sind bei dem modifizierten Setzwerkzeug auf der nach vorne weisenden Endfläche des den Axialschub ausübenden Teils 11 des Setzwerkzeugs an diametral gegenüberliegenden Positionen Erhebungen in Gestalt runder Noppen 12, die bei der Ausführungsform nach den Fig. 4a bis 4c dargestellt, oder Rippen 13, wie bei der Ausführungsform nach Fig. 5 dargestellt, vorgesehen. Dadurch wird der Axialschub auf zwei diametral gegenüberliegende, also auf einer Querachse bzw. Durchmesserlinie liegende Bereiche des Setzrings des Kolbens konzentriert, so dass dieser wegen der ungleichen Belastung um diese Querachse beim Setzen leicht durchgebogen wird und die Entlüftungsfunktion stattfindet.

Abweichend von den Darstellungen in den Fig. 3a bis 3f, Fig. 4a bis 4c und Fig. 5, wo jeweils eine Biegebeanspruchung um eine Querachse entsprechend einer Durchmesserlinie erzeugt wird, ist auch eine Abwandlung dergestalt denkbar, dass an drei mit etwa gleichen Winkelabständen verteilten Stellen eine Biegebeanspruchung erzeugt wir, nämlich durch Verwendung von drei Noppen 9 am Setzring oder drei großen Abständen zwischen Rippen 7, oder durch drei Noppen 12 oder Rippen 13 am Setzwerkzeug.

## Patentansprüche

1. Verschluß- und Ausdrückkolben aus elastischem Kunststoff für Kartuschen für plastische Massen, mit einer Kolbenplatte (1) und einer sich daran rückwärts anschließenden zylindrischen Schürze (2), wobei der Übergangsbereich zwischen Kolbenplatte (1) und Schürze (2) mit V-artigem Querschnitt ausgebildet ist und dadurch am Umfang eine schräg nach vorne und auswärts weisende Dichtlippe (3) ausgebildet ist, und mit am Umfang der Schürze (2) gebildeten weiteren, rückwärts weisenden Dichtlippen (4), weiter mit einem rückseitig an der Kolbenplatte angeformten, axial rückwärts von der Kolbenplatte (1) vorspringenden Setzring (5), **dadurch gekennzeichnet, dass** an der rückwärts weisenden Endfläche des Setzrings (5) mindestens zwei am Umfang gleichmäßig verteilte axiale Vorsprünge (9) vorgesehen wird.

2. Verschluß- und Ausdrückkolben aus elastischem Kunststoff für Kartuschen für plastische Massen, mit einer Kolbenplatte (1) und einer sich daran rückwärts anschließenden zylindrischen Schürze (2), wobei der Übergangsbereich zwischen Kolbenplatte (1) und Schürze (2) mit V-artigem Querschnitt ausgebildet ist und dadurch am Umfang eine schräg nach vorne und auswärts weisende Dichtlippe (3) ausgebildet ist, und mit am Umfang der Schürze (2) gebildeten weiteren, rückwärts weisenden Dichtlippen (4), weiter mit einem rückseitig an der Kolbenplatte angeformten, axial rückwärts von der Kolbenplatte (1) vorspringenden Setzring (5), **dadurch gekennzeichnet, dass** die Kolbenplatte (1) nach vorne gewölbt ausgebildet ist und die nach vorne weisende Dichtlippe (3) durch mehrere, die nach vorne weisende Dichtlippe (3) mit der Kolbenplatte (1) verbindende und die zwischen dieser Dichtlippe (3) und der Kolbenplatte (1) gebildete V-Nut überspannende Rippen (7) verbunden sind, die zwischen zwei, miteinander eine Durchmesserlinie bildende Radiallinien drehsymmetrisch am Umfang der Dichtlippe (3) verteilt angeordnet sind, wobei jedoch die den Radiallinien jeweils nächstliegenden Rippen (7) einen Abstand voneinander haben, der größer als der Abstand zwischen den übrigen Rippen (7) ist, so dass die Rippen (7) beiderseits einer dieser Durchmesserlinie entsprechenden Querachse symmetrisch angeordnet sind, wobei aber die jeweils der Querachse nächstgelegenen Rippen (7) voneinander einen Abstand haben, der größer als die übrigen Rippenabstände ist.

3. Verfahren zum Einsetzen eines Kolbens aus elastischem Kunststoff in das offene hintere Ende einer Kartusche, wobei der Kolben eine Kolbenplatte (1), eine sich daran axial rückwärts anschließende Schürze (2), und einen rückseitig an der Kolbenplatte (1) axial rückwärts vorspringenden Setzring (5) mit gerader hinterer Endfläche aufweist, wobei der Übergangsbereich zwischen Kolbenplatte (1) und Schürze (2) im Querschnitt V-förmig ausgebildet ist und dadurch eine nach vorne weisende Dichtlippe (3) am Umfang der Kolbenplatte (1) gebildet ist, **dadurch gekennzeichnet, dass** zum Einsetzen des Kolbens in die Kartusche ein Setzwerkzeug benutzt wird, dessen eine axiale Schubkraft auf den Setzring (5) des Kolbens übertragender Bereich (11) mindestens zwei am Umfang verteilte axiale Vorsprünge (12; 13) aufweist.

4. Kolben nach Anspruch 1, wobei der Setzring (5) zwei axial rückwärts vorspringende Noppen (9) aufweist, die auf einer gemeinsamen Durchmesserlinie liegen.

5. Kolben nach Anspruch 2, wobei die Rippen (7) jeweils axial nach vorne über die Dichtlippe (3) überstehen und eine schräg rückwärts und auswärts verlaufende, nach außen weisende Rampenfläche (8) bilden, die in die Kantenfläche der Dichtlippe (3) übergeht.

6. Kolben nach Anspruch 2 oder 5, bei welchem der Setzring (5) mindestens zwei an seinem Umfang angeordnete, axial vorspringende Noppen (9) aufweist, die auf den genannten Radiallinien liegen.

7. Verfahren nach Anspruch 3, wobei das Setzwerkzeug zwei diametral gegenüberliegende axiale Vorsprünge (12; 13) aufweist.

8. Verfahren nach Anspruch 3 oder 7, wobei die Vorsprünge des Setzwerkzeugs als runde Noppen (12) oder als Rippen (13) ausgebildet sind.

## Claims

1. A closure and expression plunger made of elastic plastics, for cartridges for plastic masses, having a plunger plate (1) and a cylindrical skirt (2) following the plate on the back side, the transition area between the plunger plate (1) and the skirt (2) being configured with a V-like cross section, thereby forming on the periphery a sealing lip (3) facing to the front and to the outside at an angle, and with additional sealing lips (4) formed on the periphery of the skirt (2) and facing backwards, further having a stacking ring (5) formed onto the backside of the plunger plate and projecting from the plunger plate (1) axially backwards, **characterised in that** at least two axial projections (9) that are equally distributed around the periphery are provided on the end face of the stacking ring (5) facing backwards.

2. A closure and expression plunger made of elastic plastics, for cartridges for plastic masses, having a plunger plate (1) and a cylindrical skirt (2) following the plate on the back side, the transition area between the plunger plate (1) and the skirt (2) being configured with a V-like cross section, thereby forming on the periphery a sealing lip (3) facing to the front and to the outside at an angle, and with additional sealing lips (4) formed on the periphery of the skirt (2) and facing backwards, further having a stacking ring (5) formed onto the backside of the plunger plate and projecting from the plunger plate (1) axially backwards, **characterised in that** the plunger plate (1) is arched towards the front and that the sealing lip (3) facing to the front is connected by a plurality of ribs (7) connecting the sealing lip (3) facing to the front with the plunger plate (1) and overstretching the V-shaped groove formed between this sealing lip (3) and the plunger plate (1), the ribs being arranged rotationally symmetrically along the periphery of the sealing lip (3) between two radial lines that form a diameter line, wherein the ribs respectively adjacent to the radial lines have a distance to one another that is greater than the distance between the remaining ribs (7), so that the ribs (7) are arranged symmetrically to both sides of a transverse axis that corresponds to this diameter line, but wherein the ribs (7) respectively adjacent to the transverse axis have a distance to one another that is greater than the remaining rib distances.

3. A method for insertion of a plunger made of elastic plastics into the open back end of a cartridge, wherein the plunger has a plunger plate (1), a cylindrical skirt (2) following the plate axially on the back side, and a stacking ring (5) projecting axially backwards from the back side of the plunger plate (1) and having a straight back end face, the transition area between the plunger plate (1) and the skirt (2) being configured with a V-like cross section, thereby forming on the periphery of the plunger plate (1) a sealing lip (3) facing to the front, **characterised in that** a setting tool is used to insert the plunger into the cartridge, wherein the part (11) of the tool that transfers an axial thrust force onto the stacking ring (5) of the plunger has at least two axial projections (12; 13) distributed on the periphery.

4. The plunger according to claim 1, wherein the stacking ring (5) has two knobs (9) projecting axially backwards and lying on a common diameter line.

5. The plunger according to claim 2, wherein the ribs (7) each project axially towards the front above the sealing lip (3) and form a ramp surface (8) extending backwards and outwards at an angle, the ramp surface merging with the edge surface of the sealing lip (3).

6. The plunger according to claim 2 or 5, wherein the stacking ring (5) has at least two axially projecting knobs (9) arranged on its periphery and lying on said radial lines.

7. The method according to claim 3, wherein the setting tool has two diametrically opposed axial projections (12; 13).

8. The method according to claim 3 or 7, wherein the projections of the setting tool are configured as round knobs (12) or as ribs (13).

## Revendications

1. Piston de fermeture et d'expression en matière plastique élastique, pour cartouches pour masses plastiques, avec une plaque de piston (1) et une jupe (2) cylindrique raccordée à celle-ci en arrière, dans lequel la région de transition entre la plaque de piston (1) et la jupe (2) est configurée avec une section transversale sous forme de V, ainsi formant sur la périphérie une lèvre d'étanchéité (3) tournée de façon oblique vers l'avant et vers l'extérieur, et avec des autres lèvres d'étanchéité (4) tournées vers l'arrière et formées sur la périphérie de la jupe (2), en outre avec un anneau de placement (5) mis en forme à l'arrière de la plaque de piston et axialement saillissant de la plaque de piston (1) en arrière, **caractérisé en ce qu'**au moins deux saillies (9) axiales distribuées uniformément sur la périphérie sont prévues sur la face d'extrémité de l'anneau de placement (5) tournée vers l'arrière.

2. Piston de fermeture et d'expression en matière plastique élastique, pour cartouches pour masses plastiques, avec une plaque de piston (1) et une jupe (2) cylindrique raccordée à celle-ci en arrière, dans lequel la région de transition entre la plaque de piston (1) et la jupe (2) est configurée avec une section transversale sous forme de V, ainsi formant sur la périphérie une lèvre d'étanchéité (3) tournée de façon oblique vers l'avant et vers l'extérieur, et avec des autres lèvres d'étanchéité (4) tournées vers l'arrière et formées sur la périphérie de la jupe (2), en outre avec un anneau de placement (5) mis en forme à l'arrière de la plaque de piston et axialement saillissant de la plaque de piston (1) en arrière, **caractérisé en ce que** la plaque de piston (1) est configurée de manière convexe vers l'avant, et **en ce que** la lèvre d'étanchéité (3) tournée vers l'avant est liée au moyens d'une pluralité des nervures (7) raccordant la lèvre d'étanchéité (3) tournée vers l'avant avec la plaque de piston (1) et superposant la rainure sous forme de V formée entre cette lèvre d'étanchéité (3) et la plaque de piston (1), qui sont disposés de manière rotosymétrique sur la périphérie de la lèvre d'étanchéité (3) entre deux lignes radiales formant une ligne diamétrale, mais dans lequel les nervures (7) respectivement les plus proches aux lignes radiales présentent une distance l'une de l'autre qui est plus grande que la distance entre les nervures (7) restantes, de sorte que les nervures (7) sont disposées de manière symétrique des deux côtés d'une axe transversale correspondant à cette ligne diamétrale, mais dans lequel les nervures (7) respectivement les plus proches à l'axe transversale présentent une distance l'une vers l'autre qui est plus grande que les distances entre les nervures restantes.

3. Procédé d'insertion d'un piston en matière plastique élastique dans l'extrémité arrière ouverte d'une cartouche, dans lequel le piston présente une plaque de piston (1), une jupe (2) cylindrique raccordée à celle-ci en arrière, et un anneau de placement (5) saillissant axialement en arrière de la face arrière de la plaque de piston (1) et ayant une face d'extrémité arrière, dans lequel la région de transition entre la plaque de piston (1) et la jupe (2) est configurée avec une section transversale sous forme de V, ainsi formant sur la périphérie de la plaque de piston (1) une lèvre d'étanchéité (3) tournée vers l'avant, **caractérisé en ce qu'**un outil de placement est utilisé pour l'insertion du piston dans la cartouche, la région (11) du piston transférant une poussée axiale sur l'anneau de placement (5) du piston présentant au moins deux saillies (12; 13) axiales distribuées sur la périphérie.

4. Piston selon la revendication 1, dans lequel l'anneau de placement (5) présente deux boucles (9) saillissant axialement vers l'arrière et étant situées sur une ligne diamétrale commune.

5. Piston selon la revendication 2, dans lequel les nervures (7) respectivement dépassent la lèvre d'étanchéité (3) axialement vers l'avant et forment une surface en forme de rampe (8) tournée de façon oblique vers l'avant et vers l'extérieur et passant dans la face latérale de la lèvre d'étanchéité (3).

6. Piston selon la revendication 2 ou 5, dans lequel l'anneau de placement (5) présente au moins deux boucles (9) qui sont disposées sur sa périphérie, saillissent axialement et sont situées sur lesdites lignes radiales.

7. Procédé selon la revendication 3, dans lequel l'outil de placement présente deux saillies (12; 13) axiales et diamétralement opposées.

8. Procédé selon la revendication 3 ou 7, dans lequel les saillies de l'outil de placement sont configurées sous forme des boucles rondes (12) ou sous forme des nervures (13).
